# EUROPÄISCHE PATENTANMELDUNG

(11) **EP 4 163 884 A1**
(43) Veröffentlichungstag der Anmeldung: **12.04.2023**
(21) Anmeldenummer: 21201706.5
(22) Anmeldetag: 08.10.2021
(51) Int. Cl.: G07B 15/06

(54) **VERFAHREN UND SYSTEM ZUR AUTOMATISCHEN KONTROLLE IN EINEM MAUTSYSTEM**

(71) Anmelder: Toll Collect GmbH, 10785 Berlin (DE)
(72) Erfinder: Heyd, Matthias, 10409 Berlin (DE)

(57) **Zusammenfassung**

Es ist ein computerimplementiertes Verfahren zur automatischen Kontrolle in einem Mautsystem offenbart. Das Verfahren umfasst folgende Schritte: in regelmäßigen Zeitabständen Erzeugen einer Statusinformation in einem Mautgerät, wobei die Statusinformation eine Erhebungsbereitschaft des Mautgeräts und eine Fahrzeugkennzeichnung eines dem Mautgerät zugeordneten Kraftfahrzeugs umfasst; Übermitteln der Statusinformation von dem Mautgerät an eine zentrale Datenverarbeitungseinrichtung; Erfassen einer Fahrzeugkennzeichnung eines zu kontrollierenden Kraftfahrzeugs an einer Kontrolleinrichtung; Abfragen einer aktuellen Statusinformation zu der erfassten Fahrzeugkennzeichnung in der zentralen Datenverarbeitungseinrichtung, wobei die aktuelle Statusinformation die zuletzt von dem Mautgerät an die zentrale Datenverarbeitungseinrichtung übermittelte Statusinformation ist; und Auswerten der aktuellen Statusinformation, um die aktuelle Erhebungsbereitschaft zu bestimmen, wobei ein Kontrollergebnis positiv ist, wenn die aktuelle Erhebungsbereitschaft positiv ist. Des Weiteren ist ein System zur automatischen Kontrolle in einem Mautsystem offenbart.

## Beschreibung

Die Offenbarung betrifft ein Verfahren und ein System zur automatischen Kontrolle in einem Mautsystem.

### Hintergrund

Ein bekanntes Verfahren zur Erhebung von Maut basiert auf einem satellitengestützten System. Hierbei ist ein mautpflichtiges Straßennetz in mehrere Abschnitte unterteilt, wobei jedem Abschnitt ein Tarif zugeordnet ist, der die Höhe der Maut bestimmt. Die Abbildung des mautpflichtigen Straßennetzes auf die Abschnitte bildet einen Teil der Betriebsdaten des Mautsystems und ist in einer Zentrale gespeichert. Mit einem in einem Fahrzeug angeordneten Fahrzeuggerät (sogenannte OBU (OBU - on-board unit)) wird mithilfe eines globalen Navigationssatellitensystems während der Fahrt die Position des Fahrzeugs in regelmäßigen Zeitabständen bestimmt. Die bestimmten Positionen werden in einer sogenannten Fahrspurdatei aufgezeichnet, welche in bestimmten Zeitabständen an die Zentrale übersandt wird. In der Zentrale erfolgt die Auswertung der Fahrspurdatei, nämlich der Abgleich der ermittelten Positionen mit den mautpflichtigen Abschnitten und die Berechnung der zu zahlenden Maut.

Ein Problem in einem derartigen Mautsystem ist die Kontrolle der mautpflichtigen Fahrzeuge auf die korrekte Erhebung der Maut oder zumindest auf einen mautpflichtkonformen Betrieb. Vorzugsweise soll eine Kontrolle automatisch erfolgen, also ohne Unterstützung durch Kontrollpersonal und ohne die Fahrzeuge anzuhalten. Das Dokument DE 101 04 502 A1 beschreibt ein solches Verfahren, wobei straßenseitige Kontrolleinrichtungen, die mit Fahrzeuggeräten, die von den die straßenseitigen Kontrolleinrichtungen passierenden Fahrzeugen mitgeführt werden, drahtlos kommunizieren (z. B. via DSRC (DSRC - Dedicated Short Range Communication)), um Mautinformationen von diesen anzufordern und zu prüfen. Nachteilig bei diesem Verfahren ist, dass jedes mautpflichtige Fahrzeug spezielle Hardware (das DSRC-Modul) mitführen muss, um die Kommunikation mit der Kontrollstelle zu ermöglichen.

In der Regel haben vom Fahrer mitgeführte Geräte (z. B. Smartphone oder Tablet) oder eine im Fahrzeug vorhandene Telematik-Plattform die für eine automatische Mauterhebung notwendigen Funktionen wie Positionsbestimmung (z. B. via GPS (GPS - global positioning system)), Kommunikation mittels Mobilfunk und eine (grafische) Benutzeroberfläche. Bei diesen Geräten/Plattformen nicht vorhanden ist jedoch in der Regel ein DSRC-Modul. Um solche Geräte/Plattformen zur Mauterhebung einsetzen zu können und spezielle mautspezifische Hardware einsparen zu können, ist eine Anpassung der Kontrolle erforderlich, sodass sie ohne eine DSRC-Kommunikation auskommt.

Aus dem Stand der Technik sind bereits Ansätze zur Kontrolle einer Mautpflicht ohne eine Kommunikation zwischen einem Fahrzeuggerät und einer Kontrollstelle bekannt.

Gemäß Dokument DE 44 02 612 A1 wird an einer Kontrollstelle anhand des Kennzeichens die Berechtigung eines Fahrzeugs für einen bestimmten Bereich (z. B. eine Straße oder ein Parkplatz) geprüft. Die Berechtigungsdaten sind in einer Zentrale gespeichert. Die Kontrollstelle ruft die Berechtigungsdaten aus der Zentrale ab und prüft anhand des Kennzeichens das Vorliegen einer Berechtigung.

In dem Dokument EP 3 447 695 A1 sind weitere Kontrollverfahren beschrieben. Bei einer Ausführungsform wird an einer Kontrollstelle ein Kamerabild eines Fahrzeugs aufgenommen. Das Kamerabild wird mit einem ersten Zeitstempel versehen. Weiterhin sendet das Fahrzeug in einem vorbestimmen Bereich der Kontrollstelle eine Mautnachricht an eine Zentrale. Die Mautnachricht umfasst eine Fahrspurinformation und einen zweiten Zeitstempel, welcher den Zeitpunkt des Versands der Nachricht angibt. Aus dem Kamerabild wird ermittelt, in welcher Fahrspur der Straße sich das Fahrzeug befindet. Wenn die ermittelte Fahrspur mit der Fahrspurinformation aus der Mautnachricht übereinstimmt und die beiden Zeitstempel nahe genug beieinanderliegen, wird die Kontrolle als erfolgreich gewertet. Bei dieser Ausführungsform ist entweder eine Analyse von Positionsdaten erforderlich, um den vorbestimmten Bereich zum Senden der Mautnachricht zu ermitteln, oder es muss eine Kommunikation erfolgen, welche den Versand der Mautnachricht auslöst. In einer anderen Ausführungsform werden Positionsdaten als Mautinformationen kontinuierlich an einer Zentrale gesendet. Mit jeder Mautinformation wird eine Mautnachricht mit der Fahrspurinformation und dem zugehörigen Zeitstempel ebenfalls an die Zentrale übermittelt. An einer Kontrollstelle wird dann wiederum die Fahrspurinformation mit einer Fahrspur aus einem Kamerabild verglichen. Hierbei werden kontinuierlich große Datenmengen (Positionsdaten und Mautnachrichten) von dem Fahrzeuggerät an die Zentrale übertragen.

### Zusammenfassung

Aufgabe ist es, verbesserte Technologien für eine automatische Kontrolle in einem Mautsystem bereitzustellen. Insbesondere soll eine einfache und verlässliche Kontrollmöglichkeit geschaffen werden, die ohne eine Kommunikation zwischen einer Kontrolleinrichtung und einem Mautgerät auskommt.

Es sind ein Verfahren nach Anspruch 1 und ein System nach Anspruch 14 offenbart. Weitere Ausführungsformen sind Gegenstand von abhängigen Ansprüchen.

Nach einem Aspekt ist ein computerimplementiertes Verfahren zur automatischen Kontrolle in einem Mautsystem offenbart. Das Verfahren umfasst folgende Schritte:
- in regelmäßigen Zeitabständen Erzeugen einer Statusinformation in einem Mautgerät, wobei die Statusinformation eine Erhebungsbereitschaft des Mautgeräts und eine Fahrzeugkennzeichnung eines dem Mautgerät zugeordneten Kraftfahrzeugs umfasst,
- Übermitteln der Statusinformation von dem Mautgerät an eine zentrale Datenverarbeitungseinrichtung (im Folgenden kurz als Zentrale bezeichnet),
- Erfassen einer Fahrzeugkennzeichnung eines zu kontrollierenden Kraftfahrzeugs an einer Kontrolleinrichtung,
- Abfragen einer aktuellen Statusinformation zu der erfassten Fahrzeugkennzeichnung in der zentralen Datenverarbeitungseinrichtung, wobei die aktuelle Statusinformation die zuletzt von dem Mautgerät an die zentrale Datenverarbeitungseinrichtung übermittelte Statusinformation ist, und
- Auswerten der aktuellen Statusinformation, um die aktuelle Erhebungsbereitschaft zu bestimmen, wobei ein Kontrollergebnis positiv ist, wenn die aktuelle Erhebungsbereitschaft positiv ist.

Nach einem weiteren Aspekt ist ein System zur automatischen Kontrolle in einem Mautsystem bereitgestellt. Das System weist eine zentrale Datenverarbeitungseinrichtung (Zentrale), eine Kontrolleinrichtung und ein Mautgerät auf. Das Mautgerät ist einem Kraftfahrzeug zugeordnet. Das System ist eingerichtet, ein Verfahren mit den in der vorliegenden Anmeldung offenbarten Merkmalen auszuführen.

In allen Ausführungsformen kann die Kommunikation der Komponenten miteinander, also zwischen dem Mautgerät und der Zentrale sowie zwischen der Kontrolleinrichtung und der Zentrale, drahtlos erfolgen, beispielsweise mittels Mobilfunk oder mittels WLAN (WLAN - wireless local area network, drahtloses lokales Netzwerk).

Das einem Kraftfahrzeug zugeordnete Mautgerät kann in dem Kraftfahrzeug oder an dem Kraftfahrzeug angeordnet sein. Das Mautgerät kann fest mit dem Kraftfahrzeug verbaut sein. In diesem Fall kann das Mautgerät beispielsweise als Telematik-Plattform des Kraftfahrzeugs oder als konventionelle DIN-Schacht OBU (ohne DSRC-Modul) ausgebildet sein. Alternativ kann das Mautgerät als mobiles (tragbares) Endgerät ausgebildet sein. Das mobile Endgerät kann lösbar in dem Kraftfahrzeug angeordnet sein, beispielsweise in einer Halterung. Das Mautgerät kann in diesem Fall beispielsweise als Smartphone oder als Tablet ausgebildet sein.

Die Erhebungsbereitschaft des Mautgeräts gibt an, ob das Mautgerät zur Teilnahme an einem Mautsystem eingerichtet und fähig ist, also seine Mitwirkungspflicht am Mautsystem erfüllen kann. Die Erhebungsbereitschaft kann einen oder eine beliebige Kombination (beispielsweise alle) der folgenden Zustände umfassen:
- das Mautgerät ist positionsbestimmungsfähig,
- das Mautgerät ist datenübermittlungsfähig,
- das Mautgerät weist eine ausreichende Energieversorgung auf und
- das Mautgerät ist mitteilungsfähig.
Die Zustände zur Erhebungsbereitschaft werden im Folgenden näher erläutert.

Für eine Teilnahme am mautpflichtkonformen Betrieb kann vorgesehen sein, dass während der Fahrt in regelmäßigen Abständen, beispielsweise jede Sekunde, die Position des Mautgeräts (und damit des zugeordneten Fahrzeugs) bestimmt wird und in einem Speicher des Mautgeräts gespeichert wird. Zu einem späteren Zeitpunkt, beispielsweise nach Ablauf einer vorbestimmten Zeit (beispielsweise nach 10 Minuten oder nach 20 Minuten), nach Ende der Fahrt oder bei Erreichen einer vorbestimmten Speicherkapazität, können die gespeicherten Positionsdaten an die Zentrale übersendet werden. In der Zentrale kann dann anhand der Positionsdaten eine Auswertung erfolgen, ob eine oder mehrere mautpflichtige Strecken befahren wurden und ggf. die Mautgebühr berechnet werden. Ein wesentlicher Aspekt eines mautpflichtkonformen Betriebs des Mautgeräts ist also, ob das Mautgerät seine Position in den vorgegebenen Abständen bestimmen kann.

Das Mautgerät muss also in der Lage sein, seine Position (und damit die Position des zugeordneten Kraftfahrzeugs) zu bestimmen. Zur Positionsbestimmung kann dem Mautgerät eine Positionserfassungseinrichtung zugeordnet sein, beispielsweise in dem Mautgerät verbaut sein oder mit dem Mautgerät gekoppelt sein. Die Positionserfassungseinrichtung kann als GNSS-Empfänger (GNSS - global navigation satellite system, globales Navigationssatellitensystem) ausgeführt sein. Geeignete GNSS-Systeme sind beispielsweise GPS, Glonass, Galileo oder Beidou. Die Position des Mautgeräts umfasst wenigstens einen Längengrad und einen Breitengrad. Ergänzend kann die Position eine Richtung, eine Geschwindigkeit, die Anzahl der GNSS-Satelliten, von denen Signale erfasst werden, und einen HDOP-Wert (HDOP - Horizontal Dilution of Precision, ein Konfidenzwert für die Horizontalgenauigkeit der GNSS-Ortung) umfassen. Die Positionsinformation kann zusätzlich zur Position einen Zeitstempel umfassen, wobei der Zeitstempel angibt, wann die Position bestimmt wurde. Damit ein GNSS-Empfänger seine Position bestimmen kann, muss er ausreichend viele Satellitensignale empfangen; in der Regel Signale von wenigstens vier Satelliten. Wenn ein GNSS-Empfänger beispielsweise zu wenige Satellitensignale oder gar keine Satellitensignale empfängt, kann er seine Position nicht ermitteln. In diesem Fall ist er nicht positionsbestimmungsfähig und eine auf der Positionsbestimmung basierende Erhebungsbereitschaft wäre negativ. Eine Teilnahme am automatischen Mautsystem wäre also nicht möglich.

Auch ein technischer Defekt des Mautgeräts kann dazu führen, dass es nicht positionsbestimmungsfähig ist. Beispielsweise können zwar ausreichend viele GNSS-Satellitensignale empfangen werden, die Verarbeitung der Signale im Mautgerät aufgrund des Defekts jedoch scheitern und daher eine Positionsbestimmung nicht möglich sein.

Falls das Mautgerät als Smartphone oder Tablet ausgeführt ist, können weitere Gründe für eine negative Positionsbestimmungsfähigkeit sein, dass ein Nutzer die Rechte zum Verwenden der Ortungsfunktion eingeschränkt hat oder die Ortungsfunktion (z. B. den GNSS-Empfänger) ausgeschaltet hat.

Sowohl die Statusinformation als auch die Positionsdaten sollen von dem Mautgerät an die Zentrale übermittelt werden. Die Übertragung erfolgt drahtlos, beispielsweise über ein Mobilfunknetz oder mittels WLAN. Zur Prüfung der Erhebungsbereitschaft kann abgefragt werden, ob eine Kommunikationsverbindung zwischen dem Mautgerät und der Zentrale besteht, also ob das Mautgerät datenübermittlungsfähig ist.

Falls das Mautgerät als Telematik-Plattform oder DIN-Schacht OBU ausgeführt ist, erfolgt die Energieversorgung über das Kraftfahrzeug und bedarf keiner besonderen Beachtung. Wenn ein Smartphone oder ein Tablet als (mobiles) Mautgerät verwendet wird, ist dessen Energieversorgung jedoch relevant. Das mobile Mautgerät soll schließlich die während der Fahrt gesammelten Positionsinformationen an die Zentrale übersenden, beispielsweise nach Beendigung der Fahrt. Es muss also sichergestellt sein, dass das Mautgerät zu diesem Zeitpunkt noch eine ausreichende Energieversorgung aufweist. Es kann daher vorgesehen sein, die Erhebungsbereitschaft auf negativ zu setzen, wenn ein Ladezustand eines Akkus des Mautgeräts unterhalb einer ersten vorbestimmten Schwelle sinkt, beispielsweise wenn weniger als 10 % Akkuladung verbleiben. Es kann auch vorgesehen, eine Meldung an den Nutzer (Fahrer) auszugeben, wenn die Akkuladung unter eine zweite vorbestimmte Schwelle sinkt, wobei die zweite Schwelle größer ist als die erste Schwelle. Beispielsweise kann bei einer Ackuladung von 15 % eine Meldung ausgegeben werden, mit welcher der Nutzer dazu aufgefordert wird, das Mautgerät an ein Ladegerät anzuschließen, um ein weiteres Absinken der Ackuladung und eine daraus folgende negative Erhebungsbereitschaft zu vermeiden.

Das Mautgerät kann eingerichtet sein, den Status seiner Erhebungsbereitschaft auszugeben, z. B. als optisches Signal und/oder als akustisches Signal. Beispielsweise kann der Status der Erhebungsbereitschaft mit einer Anzeigeeinrichtung des Mautgeräts dargestellt werden (z. B. "grün" bei bestehender Erhebungsbereitschaft und "rot" bei nicht bestehender Erhebungsbereitschaft). Des Weiteren kann vorgesehen sein, dass eine Änderung eines der Zustände der Erhebungsbereitschaft mittels einer Signalausgabe dem Nutzer zur Kenntnis gebracht wird, z. B. als optisches Signal und/oder als akustisches Signal. Hierzu muss das Mautgerät mitteilungsfähig sein. Die Ausgabe eines solchen Signals darf also nicht unterdrückt sein, wie es beispielsweise bei den Betriebssystemen Android und iOS von Smartphones und Tablets möglich wäre.

Eine weitere Möglichkeit für eine negative Erhebungsbereitschaft kann in einer zentralseitigen Sperre des Mautgeräts für die Teilnahme am automatischen Mautsystem liegen. Von der Zentrale kann ein Sperrsignal an das Mautgerät gesendet werden, um die Erhebungsbereitschaft auf negativ zu setzen. Ein solche Sperre kann beispielsweise eingesetzt werden, wenn in der Vergangenheit fällige Mautgebühren nicht fristgerecht oder gar nicht bezahlt wurden. Ebenso kann die Zentrale ein Entsperrsignal an das Mautgerät senden, um die Sperre aufzuheben, beispielsweise nachdem bestehende Schulden beglichen wurden.

Es kann vorgesehen sein, dass bei einer Änderung eines oder mehrerer der Zustände der Erhebungsbereitschaft der Zeitpunkt der Änderung (z. B. mit einem Zeitstempel) und/oder ein Auslöser für die Änderung der Erhebungsbereitschaft in den Statusinformationen dokumentiert wird.

Erfindungsgemäß wird also der Status der Erhebungsbereitschaft des Mautgeräts in regelmäßigen Zeitabständen geprüft und eine entsprechende Statusinformation erzeugt. Idealerweise wird die erzeugte Statusinformation unverzüglich an die Zentrale übertragen. Die regelmäßigen Zeitabstände können einen beliebigen Wert zwischen 5 Sekunden und 10 Minuten annehmen, beispielsweise 30 Sekunden, 1 Minute, 2 Minuten oder 5 Minuten. Damit liegen bei einer automatischen Kontrolle sehr aktuelle Informationen vor, aus denen die Erfüllung der Mitwirkungspflicht ermittelt werden kann. Die Erhebungsbereitschaft (positiv oder negativ) kann im einfachsten Fall als ein einzelnes Bit realisiert werden, sodass die übertragene Datenmenge sehr gering ist. Zur Auswertung der Erhebungsbereitschaft ist keine Kommunikation zwischen der Kontrolleinrichtung und dem Mautgerät erforderlich.

Die aktuelle Statusinformation ist die letzte vom Mautgerät an die Zentrale übermittelte Statusinformation. Sie stellt also den in der Zentrale aktuell bekannten Status des Mautgeräts dar. Falls die Auswertung der aktuellen Statusinformation eine positive Erhebungsbereitschaft ergibt, heißt das, dass Mautgerät zur Teilnahme automatischen Mautsystem eingerichtet und fähig ist. Falls die Auswertung negativ ist, nimmt das Mautgerät nicht am automatischen Mautsystem teil.

Es kann ebenfalls vorgesehen sein, dass bei einer Änderung der Erhebungsbereitschaft, insbesondere bei einem Verlust der Erhebungsbereitschaft, sofort eine außerplanmäßige Statusinformation an die Zentrale übermittelt wird. Die außerplanmäßige Statusinformation umfasst die negative Erhebungsbereitschaft. Zusätzlich kann die außerplanmäßige Statusinformation einen Zeitstempel, welcher angibt gibt, wann die Erhebungsbereitschaft verloren wurde, und/oder einen Auslöser für den Verlust der Erhebungsbereitschaft umfassen.

Es kann ein Auswertesignal erzeugt und ausgegeben werden, welches das Kontrollergebnis angibt. Bei einer positiven Erhebungsbereitschaft kann das Auswertesignal auslösen, dass zu dem Mautgerät und/oder zu der Fahrzeugkennzeichnung vorliegende Daten, insbesondere Statusinformationen, in der Zentrale und/oder in der Kontrolleinrichtung gelöscht werden. Hiermit wird dem Datenschutz Rechnung getragen und Speicherplatz in den Komponenten frei gegeben. Bei einer negativen Erhebungsbereitschaft kann das Auswertesignal ein Ausleitsignal sein, mit dem eine manuelle Kontrolle des Kraftfahrzeugs mittels eines Kontrollfahrzeugs angefordert wird. Bei einer negativen Erhebungsbereitschaft kann alternativ oder ergänzend das Auswertesignal ein Anlegen eines Verdachtsfalles in der Zentrale auslösen. Hierzu kann das Auswertesignal in der Zentrale als eine optische Anzeige und/oder als ein akustisches Signal ausgegeben werden.

Die einzelnen Schritte des Verfahrens können auf die verschiedenen Komponenten des Systems verteilt sein.

In einer bevorzugten Ausführungsform kann die Kontrolleinrichtung nach dem Erfassen der Fahrzeugkennzeichnung die erfasste Fahrzeugkennzeichnung zusammen mit einer Abfrage nach der aktuellen Statusinformation zu der erfassten Fahrzeugkennzeichnung an die Zentrale übermitteln. Die Zentrale kann die Abfrage ausführen und die aktuelle Statusinformation zu der erfassten Fahrzeugkennzeichnung an die Kontrolleinrichtung übertragen. Die Kontrolleinrichtung kann dann die aktuelle Statusinformation auswerten und die Erhebungsbereitschaft bestimmen. Die Kontrolleinrichtung kann anschließend ggf. das Auswertesignal erzeugen. Die Kontrolleinrichtung kann eingerichtet sein, das Auswertesignal an die Zentrale und/oder an ein Kontrollfahrzeug zu übertragen.

Alternativ kann die Kontrolleinrichtung die erfasste Fahrzeugkennzeichnung an die Zentrale übermitteln. Die Zentrale kann zu der erfassten Fahrzeugkennzeichnung die aktuelle Statusinformation bestimmen und auswerten. In dieser Ausführungsform kann das Auswertesignal von der Zentrale erzeugt werden. Die Zentrale kann eingerichtet sein, das Auswertesignal an die Kontrolleinrichtung und/oder an ein Kontrollfahrzeug zu übermitteln.

Die Fahrzeugkennzeichnung kann das Kennzeichen des Kraftfahrzeugs sein. Die Fahrzeugkennzeichnung kann ein Herkunftsland des Fahrzeugs umfassen, beispielsweise als Angabe auf dem Kennzeichen. Die Fahrzeugkennzeichnung ermöglicht eine eindeutige Identifikation des Kraftfahrzeugs.

Die Kontrolleinrichtung kann eingerichtet sein, die Fahrzeugkennzeichnung optisch zu erfassen. Die Kontrolleinrichtung kann eingerichtet sein, mittels einer Kamera wenigstens ein Bild der Vorderseite und / oder der Rückseite des zu kontrollierenden Kraftfahrzeugs aufzunehmen, wobei das wenigstens eine Bild das Kennzeichen des Kraftfahrzeugs umfasst. Das Kennzeichen kann mittels OCR-Technologie (OCR - optical character recognition, optische Texterkennung) aus dem wenigsten einem Bild bestimmt werden.

Es kann vorgesehen sein, dass die Statusinformationen jeweils einen Zeitstempel umfassen, wobei der Zeitstempel angibt, zu welchem Zeitpunkt die jeweilige Statusinformation erzeugt wurde. Hiermit ist eine zeitliche Auswertung der Statusinformationen ermöglicht. Jede Statusinformation umfasst die Fahrzeugkennzeichnung und die Erhebungsbereitschaft des Mautgeräts. Die Fahrzeugkennzeichnung ändert sich während einer Fahrt üblicherweise nicht. Die Erhebungsbereitschaft des Mautgeräts wird in regelmäßigen Zeitabständen geprüft und die ermittelte Erhebungsbereitschaft wird zusammen mit einem Zeitstempel in der Statusinformation abgelegt. Der Zeitstempel gibt somit auch den Zeitpunkt der Prüfung der Erhebungsbereitschaft an. Die Statusinformation wird dann an die Zentrale gesendet.

Des Weiteren kann vorgesehen sein, dass das Erfassen der Fahrzeugkennzeichnung an der Kontrolleinrichtung einen Kontrollzeitpunkt bestimmt. Dies ermöglicht eine Auswertung der Zeitstempel der Statusinformationen mit Bezug zum Kontrollzeitpunkt. Die aktuelle Statusinformation ist die vom Mautgerät vor der Kontrolle (beginnend mit dem Erfassen der Fahrzeugkennzeichnung) an die Zentrale übersandte Statusinformation. Sie hat also einen Zeitstempel, der vor dem Kontrollzeitpunkt liegt, und gibt die Erhebungsbereitschaft vor dem Erreichen der Kontrolleinrichtung an. Wenn die regelmäßigen Abstände zum Erzeugen und idealerweise anschließendem Versenden der Statusinformation klein sind (z. B. kleiner als 10 Sekunden, kleiner als 30 Sekunden, kleiner als 1 Minute, kleiner als 2 Minuten oder kleiner als 5 Minuten) liegt zur Kontrolle eine aussagekräftige Statusinformation vor.

Zeiterfassungseinrichtungen (Uhren) des Mautgeräts, der Kontrolleinrichtung und der Zentrale können miteinander synchronisiert sein, sodass eine gemeinsame Zeitbasis besteht und eine Vergleichbarkeit der Zeiten gewährleistet ist. Es kann vorgesehen sein, dass die Zeiterfassungseinrichtung der Zentrale als Basis für die Zeiterfassung in dem System verwendet wird.

Es kann vorkommen, dass ein Übertragen der Statusinformation an die Zentrale nicht möglich ist, beispielsweise, wenn keine Mobilfunkverbindung zwischen dem Mautgerät und der Zentrale besteht. Solange keine Übertragung an die Zentrale möglich ist, können die erzeugten Statusinformationen (ggf. mit ihren Zeitstempeln) im Mautgerät gespeichert werden. Sobald wieder eine Verbindung mit der Zentrale besteht, können die gespeicherten Statusinformationen an die Zentrale übermittelt werden. So ist eine lückenlose Nachverfolgung der Erhebungsbereitschaft möglich.

Es kann vorgesehen sein, die Konnektivität des Mautgeräts mit der Zentrale, also die Datenübermittlungsfähigkeit des Mautgeräts, während der Fahrt zu prüfen. Hierzu kann es vorgesehen sein, dass die Zentrale zu jeder vom Mautgerät empfangenen Statusinformation eine Bestätigung an das Mautgerät sendet. Mit dem Eintreffen einer Statusinformation in der Zentrale kann in der Zentrale ein Timer mit einer vorbestimmten Zeit loslaufen. Wenn innerhalb der vom Timer vorgegebenen Zeit eine weitere Statusinformation in der Zentrale eintrifft, wird der Timer zurückgesetzt und läuft wieder los. Falls der Timer abläuft, bevor eine weitere Statusinformation eintrifft, wird dies als Verlust der Kommunikationsverbindung mit dem Mautgerät angesehen und die Erhebungsbereitschaft wird in der Zentrale auf negativ gesetzt. Ein analog ausgestalteter Timer kann in dem Mautgerät mit Bezug zu den Bestätigungen implementiert sein. Mit dem Empfang einer Bestätigung von der Zentrale wird in dem Mautgerät ein Timer gestartet. Falls innerhalb der vom Timer vorgegebenen Zeit eine weitere Bestätigung im Mautgerät eintrifft, wird der Timer zurückgesetzt und läuft wieder los. Falls der Timer abläuft, bevor eine weitere Bestätigung eintrifft, wird dies als Verlust der Kommunikationsverbindung mit der Zentrale angesehen. Die Erhebungsbereitschaft kann dann im Mautgerät auf negativ gesetzt werden, weil das Mautgerät nicht datenübermittlungsfähig ist. Eine Fahrtbuchung kann beendet werden. Es kann vorgesehen sein, dass das Mautgerät ein Signal an den Nutzer zu Fahrtbeendigung ausgibt, beispielsweise ein optisches Signal und/oder ein akustisches Signal.

Der Timer in der Zentrale und der Timer im Mautgerät können auf die gleiche Zeit gesetzt werden, beispielsweise 10 Minuten, 20 Minuten oder 30 Minuten. Mit gleichlaufenden Timern in den beiden Komponenten ist sichergestellt, dass im Fall eines Verlusts der Kommunikationsverbindung zwischen dem Mautgerät und der Zentrale in beiden Komponenten der gleiche (negative) Status der Erhebungsbereitschaft bestimmt wird. Der Wert des Timers kann auf die Größe von möglichen Funklöchern angepasst werden. Es kann abgeschätzt werden, wie groß Funklöcher entlang den mautpflichtigen Straßen sind und in welcher Zeit ein Kraftfahrzeug (mit einer üblichen Geschwindigkeit von 70 - 90 km/h) ein Funkloch durchfahren haben müsste.

Die Kontrolleinrichtung kann stationär derart an der Fahrbahn angeordnet sein, sodass passierende Fahrzeuge erfasst werden können. Die Kontrolleinrichtung kann beispielsweise als eine die Fahrbahn überspannende Konstruktion (Kontrollbrücke) oder als eine neben der Fahrbahn angeordnete Konstruktion (Kontrollsäule) ausgebildet sein.

Das Risiko einer fehlenden Kommunikationsverbindung zur Zentrale kann durch eine geeignete Auswahl eines Standorts für die Kontrolleinrichtung minimiert werden. Die Kontrolleinrichtung kann an einem Standort angeordnet sein, der eine zuverlässige Kommunikation mit der Zentrale gewährleistet. Beispielsweise kann die Netzabdeckung eines Mobilfunknetzes bei der Standortwahl berücksichtigt werden. Wenn sich die Kontrolleinrichtung an einem Standort mit einer guten Mobilfunkabdeckung befindet, ist davon auszugehen, dass Mautgeräte von die Kontrolleinrichtung passierenden Fahrzeugen ebenfalls eine ausreichende Mobilfunkverbindung haben und eine Kommunikation zwischen den Mautgeräten und der Zentrale möglich ist.

Es kann vorgesehen sein, dass geprüft wird, ob sich das Mautgerät zum Kontrollzeitpunkt in der Nähe des dem Mautgerät zugeordneten Kraftfahrzeugs befindet, insbesondere ob sich das Mautgerät in dem zugeordneten Kraftfahrzeug oder an dem zugeordneten Kraftfahrzeug befindet. Wie bereits ausgeführt, kann das Mautgerät als Telematik-Plattform des Kraftfahrzeugs oder als mobiles Endgerät ausgebildet sein. Falls das Mautgerät ein mobiles Endgerät ist, kann eine Plausibilitätsprüfung zur Frage, ob sich das Mautgerät in oder an dem zugeordneten Kraftfahrzeug befindet, zur Absicherung vorgesehen sein. Es kann vorkommen, dass die Erhebungsbereitschaft beanstandungsfrei gegeben ist, jedoch das Mautgerät zur Positionsaufzeichnung gar nicht im zugeordneten Fahrzeug mitgeführt wird. Der Nutzer könnte das Mautgerät (z. B. Smartphone oder Tablet) schlichtweg in der Spedition, im Rasthof, beim Kunden liegen gelassen haben und ohne es losfahren. Als Regelfall wird jedoch davon ausgegangen, dass sich das Mautgerät in oder an dem zugeordneten Kraftfahrzeug befindet, sodass die Plausibilitätsprüfung als mögliche ergänzende Ausführungsform anzusehen ist.

In einer Ausführungsform können die Statusinformationen jeweils eine Statuspositionsinformation, wobei die Statuspositionsinformation die Position angibt, an welcher die Statusinformation erzeugt wurde. Die Statuspositionsinformation kann von der Positionserfassungseinrichtung bereitgestellt werden, beispielsweise als GNSS-Koordinaten. Die Statuspositionsinformation umfasst wenigstens einen Längengrad und einen Breitengrad. Ergänzend kann die Statuspositionsinformation eine Richtung, eine Geschwindigkeit, die Anzahl der GNSS-Satelliten, von denen Signale erfasst werden, und einen HDOP-Wert umfassen.

Es kann weiter vorgesehen sein, dass die aktuelle Statusinformation ausgewertet wird, um eine aktuelle Statuspositionsinformation zu bestimmen, und dass die aktuelle Statuspositionsinformation mit einer Position der Kontrolleinrichtung verglichen wird. Bei dieser Ausführungsform wird also zusätzlich zur Erhebungsbereitschaft die Statuspositionsinformation ausgewertet. Das Kontrollergebnis ist positiv, wenn die Erhebungsbereitschaft positiv ist und ein Abstand zwischen der aktuellen Statuspositionsinformation des Mautgeräts und der Position der Kontrolleinrichtung kleiner als ein vorgegebener Kontrollabstand ist. Das Kontrollergebnis ist negativ, wenn die Erhebungsbereitschaft positiv ist, jedoch der Abstand zwischen der aktuellen Statuspositionsinformation des Mautgeräts und der Position der Kontrolleinrichtung gleich oder größer als ein vorgegebener Kontrollabstand ist. In diesem Fall wird davon ausgegangen, dass sich das Mautgerät nicht in oder an dem kontrollieren Kraftfahrzeug befindet. Das Kontrollergebnis ist ebenfalls negativ, wenn die Erhebungsbereitschaft negativ ist (unabhängig von der Auswertung der Statuspositionsinformation). Die Position der Kontrolleinrichtung kann in der Kontrolleinrichtung und/oder in der Zentrale hinterlegt sein. Die Position der Kontrolleinrichtung kann in Form von GNSS-Koordinaten (Längengrad und Breitengrad) bereitgestellt sein. Der Abstand zwischen dem Mautgerät und der Kontrolleinrichtung kann anhand der Statuspositionsinformation des Mautgeräts und der Position der Kontrolleinrichtung berechnet werden. Zusätzlich kann die Fahrtrichtung zur Plausibilisierung herangezogen werden.

Der Kontrollabstand kann beispielsweise unter Berücksichtigung der regelmäßigen Zeitabstände zum Erzeugen der Statusinformationen bestimmt werden. Er kann beispielsweise 5 km, 3 km oder 2 km betragen. Wenn das Kraftfahrzeug mit einer (üblichen) Geschwindigkeit von 80 km/h fährt, legt es in einer Minute etwa 1,3 km zurück. Alternativ kann der Kontrollabstand unter Berücksichtigung des Zeitstempels der aktuellen Statusinformation bestimmt werden. Je größer der zeitliche Abstand zwischen dem Kontrollzeitpunkt und der aktuellen Statusinformation ist, umso größer kann der Kontrollabstand gewählt werden. Ergänzend kann auch die Fahrtrichtung, die sich aus den übermittelten Statusinformationen ergibt, bei der Festlegung des Kontrollabstands berücksichtigt werden.

Für die Plausibilitätsprüfung ist eine weitere Ausführungsform denkbar. In der weiteren Ausführung wird eine statische Liste von Abschnitten erzeugt. Für jeden (Kontroll-)Abschnitt ist eine Menge von Streckenabschnitten definiert, die zu einem positiven Treffer führen würden, sofern für die Positionsinformationen des Mautgeräts zuletzt eine Abschnittserkennung durchgeführt wurde, die eine Schnittmenge ergibt. Für eine schnelle Abschnittserkennung des Mautgeräts erfolgt die Übermittlung von Positionsinformationen (mit den Statusinformationen) in hoher Frequenz (z. B. mit einer Taktung von 30s, 1 min oder 2 min) und die darauf basierende Erkennung der Streckenabschnitte in der Zentrale erfolgt sehr schnell. Die Kontrolleinrichtung fragt mit dem Kontrollabschnitt in der Zentrale an, wo anhand der statischen Liste ein Abgleich mit den erkannten Streckenabschnitten erfolgt. Bei dem Abgleich der erkannten Abschnitte mit der Menge der relevanten Abschnitte aus der statischen Liste werden nur erkannte Abschnitte eines definierten Zeitbereichs positiv gewertet. Bei der Prüfung mittels der statischen Liste kann das Ergebnis anstelle von "Treffer ja/nein" differenziert werden. Dies kann erfolgen, indem unterschiedliche Konstellationen vorgesehen werden oder in dem bei "Treffer ja" ein Konfidenzwert erzeugt wird, welcher sich z. B. anhand der Entfernung und anhand des Alters der Abschnittsbefahrung ergibt. Bei der Prüfung mittels der statischen Liste in der automatischen Kontrolle kann die Prüfung unterschiedlich erfolgen, indem für ein vorläufiges Ergebnis (zur Erzeugung von Ausleitinformationen) eine andere Prüfung erfolgt als für das finale Ergebnis. Da das finale Ergebnis auf Grund späterer Prüfung erzeugt würde, kann dabei Zeitbezug und Entfernungsgrundlage für die Abschnittsüberdeckung stark reduziert werden, so dass eine auf den Kontrollzeitpunkt bezogene Prüfung in erheblich genauerem Suchkreis realisiert werden kann.

Es kann vorgesehen sein, dass die Statusinformationen wenigstens eine Fahrzeugeigenschaft des dem Mautgerät zugeordneten Kraftfahrzeugs umfassen, wobei an der Kontrolleinrichtung die wenigstens eine Fahrzeugeigenschaft des zu kontrollierendes Fahrzeugs erfasst wird und wobei die wenigstens eine erfasste Fahrzeugeigenschaft mit der wenigstens einen Fahrzeugeigenschaft aus der Statusinformation verglichen wird. Die wenigstens eine Fahrzeugeigenschaft kann aus den Elementen der folgenden Gruppe ausgewählt sein: zulässiges Gesamtgewicht, Achszahl, Schadstoffklasse, Antriebsart und eine Kombination der vorgenannten Elemente.

Hiermit ist eine weitergehende Kontrolle über die Erhebungsbereitschaft des Mautgeräts hinaus möglich. In einigen Ländern, unter anderem in Deutschland, hängt die Höhe der zu zahlenden Maut von Fahrzeugeigenschaften des Kraftfahrzeugs ab. Die Fahrzeugeigenschaften sind vor der Fahrt anzugeben, beispielsweise mittels einer Nutzereingabe am Mautgerät. Es kann vorgesehen sein, dass bei einer Änderung der Angaben zu den Fahrzeugeigenschaften der Zeitpunkt der Änderung in den Statusinformationen dokumentiert wird. An der Kontrolleinrichtung kann geprüft werden, ob die in den Statusinformationen angegeben Fahrzeugeigenschaften korrekt sind. Die Kontrolleinrichtung kann einen Sensor (z. B. einen optischen Sensor, eine Kamera oder einen Laserscanner) aufweisen oder mit einem Sensor gekoppelt sein, um Fahrzeugeigenschaften zu bestimmen. Beispielsweise können Bilder eines die Kontrolleinrichtung passierenden Kraftfahrzeugs ausgewertet werden, um die Anzahl der Achsen zu bestimmen und/oder ein Gesamtgewicht des Kraftfahrzeugs abzuschätzen. Falls die wenigstens eine angegebene Fahrzeugeigenschaft nicht mit den von der Kontrolleinrichtung bestimmten Fahrzeugeigenschaft übereinstimmt, kann ein Auswertesignal erzeugt werden, wie es bereits beschrieben wurde.

In einer Ausführungsform kann vorgesehen sein, dass ein Fahrtbeginn und/oder ein Fahrtende mittels einer Nutzereingabe am Mautgerät signalisiert wird. Mit Fahrtbeginn startet die Positionsbestimmung durch das Mautgerät sowie die regelmäßige Bestimmung der Erhebungsbereitschaft. Die Erhebungsbereitschaft wird dann in regelmäßigen Abständen mit der Statusinformation an die Zentrale gesendet. Mit dem Fahrtende endet die Positionsbestimmung und die regelmäßige Bestimmung der Erhebungsbereitschaft wird eingestellt. Es kann vorgesehen sein, dass eine Information zum Fahrtende an die Zentrale übersendet wird. In diesem Fall kann in der Zentrale die Berechnung der Mautgebühr erfolgen. Es kann in der Zentrale vermerkt werden, dass weitere Statusinformationen und/oder Abfragen von Kontrolleinrichtungen zu diesem Mautgerät bzw. der Fahrzeugkennzeichnung vorerst nicht zu erwarten sind. Des Weiteren kann vorgesehen sein, dass nach dem Erhalt des Signals zum Fahrtende eine zu zahlende Mautgebühr in der Zentrale bestimmt und an das Mautgerät übermittelt wird. Das Mautgerät kann eingerichtet sein, die Mautgebühr auf einer Anzeigeeinrichtung darzustellen. So erhält der Nutzer zeitnah eine Information zur Höhe der zu zahlenden Mautgebühr.

Es kann in einer weiteren Ausführungsform vorgesehen sein, dass nach Ablauf einer Zeitdauer nach dem Kontrollzeitpunkt eine weitere Abfrage nach einer oder mehreren neuen Statusinformationen zu der erfassten Fahrzeugkennzeichnung durchgeführt wird und eine Auswertung der neuen Statusinformation(en) erfolgt. Die weitere Abfrage kann von der Kontrolleinrichtung an die Zentrale gesendet werden. Die Zentrale kann daraufhin die neue(n) Statusinformation(en) (falls vorhanden) an die Kontrolleinrichtung senden. Die Kontrolleinrichtung kann die neue(n) Statusinformation(en) auswerten. Alternativ kann die Auswertung der neuen Statusinformation(en) in der Zentrale erfolgen und das Ergebnis der Auswertung an die Kontrolleinrichtung übermittelt werden. Die Auswertung der neuen Statusinformation(en) kann zu einem der folgenden Ergebnisse führen:
a) Es liegt wenigsten eine neue Statusinformation vor, wobei der Zeitstempel aller neuen Statusinformationen nach dem Kontrollzeitpunkt liegen. In diesem Fall ergibt die (zuvor erfolgte) Auswertung der aktuellen Statusinformation ein finales Kontrollergebnis. Dieses Szenario ist der Regelfall, wenn die Kommunikationsverbindung zwischen dem Mautgerät und der Zentrale dauerhaft besteht und die Statusinformationen jeweils direkt nach dem Erzeugen an die Zentrale versendet werden.
b) Es liegt wenigsten eine neue Statusinformation vor, wobei der Zeitstempel wenigsten einer der neuen Statusinformationen nach dem Kontrollzeitpunkt liegt. Es wird derjenige Zeitstempel ermittelt, der als letzter Zeitstempel vor dem Kontrollzeitpunkt liegt. Die zu dem letzten Zeitstempel gehörige neue Statusinformation wird ausgewertet, um eine neue Erhebungsbereitschaft zu bestimmen. Die neue Erhebungsbereitschaft ergibt das finale Kontrollergebnis.
c) Es liegt wenigsten eine neue Statusinformation vor, wobei die Zeitstempel aller neuen Statusinformationen vor dem Kontrollzeitpunkt liegen.
d) Es liegen keine neuen Statusinformationen vor.

In den Fällen c) und d) sollte die Abfrage zu einem späteren Zeitpunkt wiederholt werden und entsprechend des vorliegenden Auswerteschemas ausgewertet werden, bis ein finales Kontrollergebnis ermittelt wird.

Das finale Kontrollergebnis ist die Statusinformation, welche tatsächlich zuletzt vor dem Kontrollzeitpunkt erzeugt wurde. Sie gibt die zuletzt bekannte Erhebungsbereitschaft des Mautgeräts bei der Kontrolle an. Sobald ein finales Kontrollergebnis vorliegt, kann ein finales Auswertesignal erzeugt und ausgegeben werden. Für das finale Auswertesignal gelten die oben gemachten Ausführungen zum Auswertesignal in analoger Weise.

Die Abfrage nach der aktuellen Statusinformation kann auch als erste Abfrage bezeichnet werden. Die weitere Abfrage nach einer oder mehreren neuen Statusinformation(en) kann auch als zweite Abfrage bezeichnet werden.

Der zeitliche Abstand zwischen der ersten Abfrage und der zweiten Abfrage kann fix sein. Bevorzugt entspricht die Zeitdauer nach dem Kontrollzeitpunkt (wenn die zweite Abfrage ausgeführt wird) dem Zeitabstand, mit welchem die Statusinformationen erzeugt werden. In diesem Fall liegt genau eine neue Statusinformation vor, wenn eine dauerhafte Verbindung zwischen dem Mautgerät und der Zentrale besteht. Es müsste also nur eine neue Statusinformation ausgewertet werden, was mit geringem Aufwand verbunden ist. Die Zeitdauer nach dem Kontrollzeitpunkt kann aber auch einen festen Wert unabhängig von dem Zeitabstand zum Erzeugen der Statusinformationen haben, beispielsweise 1 Minute, 2 Minuten, 5 Minuten oder 10 Minuten. Wenn die zweite Abfrage zeitlich später erfolgt, ist die Wahrscheinlichkeit höher, dass neue Statusinformationen in der Zentrale bereitliegen und ausgewertet werden können. So können (bei ggf. schlechter Mobilfunkabdeckung) mehrfache Abfragen nach neuen Statusinformationen vermieden werden.

Alternativ kann vorgesehen sein, dass der zeitliche Abstand zwischen der ersten Abfrage und der zweiten Abfrage dynamisch bestimmt wird, beispielsweise anhand des tatsächlichen Aktualitätsgrad der aktuellen Statusinformation aus der ersten Abfrage und/oder durch den Typ des Mautgeräts.

Merkmale, die im Zusammenhang mit dem Verfahren offenbart sind, können in analoger Weise auf das System angewendet werden und anders herum.

Die Begriffe "Fahrzeug" und "Kraftfahrzeug" werden synonym verwendet, soweit sich aus dem Kontext nicht explizit etwas Anderes ergibt.

### Beschreibung von Ausführungsbeispielen

Im Folgenden werden beispielhafte Ausführungsformen unter Bezugnahme auf Figuren näher erläutert. Es zeigen:
- Fig. 1: eine schematische Darstellung eines Systems zur Kontrolle in einem Mautsystem,
- Fig. 2: eine erste Ausführungsform eines Verfahrens zur Kontrolle in einem Mautsystem,
- Fig. 3: eine zweite Ausführungsform eines Verfahrens zur Kontrolle in einem Mautsystem,
- Fig. 4: eine dritte Ausführungsform für ein Verfahren zur automatischen Kontrolle in einem Mautsystem,
- Fig. 5: eine weitere Ausführungsform eines Verfahrens zur Kontrolle in einem Mautsystem und
- Fig. 6: noch eine weitere Ausführungsform eines Verfahrens zur Kontrolle in einem Mautsystem.

Im Folgenden werden für gleiche Komponenten/Verfahrensschritte gleiche Bezugszeichen verwendet.

In Fig. 1 ist eine schematische Abbildung eines Systems zur automatischen Kontrolle in einem Mautsystem gezeigt. Das System umfasst ein Mautgerät 10, eine Kontrolleinrichtung 20 und eine zentrale Datenverarbeitungseinrichtung (Zentrale) 30.

Das Mautgerät 10 weist einen Prozessor 11, einen Speicher 12, eine Kommunikationseinheit 13 und einen GNSS-Empfänger 14 auf. Das Mautgerät 10 kann des Weiteren eine Anzeigeeinrichtung und/oder eine Eingabeeinrichtung aufweisen, beispielsweise in Form eines berührungsempfindlichen Bildschirms (nicht dargestellt). Der GNSS-Empfänger 14 kann alternativ auch extern von dem Mautgerät 10 gebildet und mit dem Mautgerät 10 datentechnisch gekoppelt sein (nicht dargestellt).

Die Kontrolleinrichtung 20 weist einen Prozessor 21, einen Speicher 22, eine Kommunikationseinheit 23 und eine Erfassungseinheit 24 auf. Die Erfassungseinheit 24 ist eingerichtet, eine Fahrzeugkennzeichnung eines Kraftfahrzeugs zu erfassen. Die Erfassungseinheit 24 kann beispielsweise als Kamera ausgebildet sein. Die Kontrolleinrichtung 20 kann optional einen Sensor zum Erfassen von Fahrzeugeigenschaften aufweisen (nicht dargestellt). Der Sensor kann beispielsweise als Kamera oder als Laserscanner ausgebildet sein.

Die Zentrale 30 weist einen Prozessor 31, einen Speicher 32 und eine Kommunikationseinheit 33 auf.

Das Mautgerät 10 und die Zentrale 30 sind eingerichtet mittels ihrer Kommunikationseinheiten 13, 33 bidirektional miteinander Signale und/oder Daten auszutauschen. Die Kontrolleinrichtung 20 und die Zentrale 30 sind eingerichtet mittels ihrer Kommunikationseinheiten 23, 33 bidirektional miteinander Signale und/oder Daten auszutauschen. Die Kommunikationswege sind in Fig. 1 mit gestrichelten Linien dargestellt. Eine direkte Kommunikation zwischen dem Mautgerät 10 und der Kontrolleinrichtung 20 findet nicht statt.

Fig. 2 zeigt ein Ablaufdiagramm einer Ausführungsform eines Verfahrens zur automatischen Kontrolle in einem Mautsystem.

In dem Mautgerät 10 wird mittels des Prozessors 11 in regelmäßigen Abständen eine Statusinformation erzeugt (Schritt 100). Die Statusinformation umfasst eine Erhebungsbereitschaft des Mautgeräts 10 und eine Fahrzeugkennzeichnung eines dem Mautgerät 10 zugeordneten Kraftfahrzeug, beispielsweise das amtliche Kennzeichen des Kraftfahrzeugs. Die Fahrzeugkennzeichnung ändert sich während einer Fahrt üblicherweise nicht. Die Erhebungsbereitschaft wird jedoch regelmäßig geprüft und der aktuelle Zustand der Erhebungsbereitschaft wird jeweils zusammen mit der Fahrzeugkennzeichnung in der Statusinformation abgelegt.

Die Statusinformation wird von dem Mautgerät 10 mittels ihrer Kommunikationseinheit 13 an die Kommunikationseinheit 33 der Zentrale 30 übermittelt (Schritt 110). Die Übermittlung kann über eine Mobilfunkverbindung erfolgen. Idealerweise erfolgt die Übermittlung der Statusinformation direkt nach dem Erzeugen. Falls die Verbindung zwischen dem Mautgerät 10 und der Zentrale 30 unterbrochen ist, beispielsweise wegen fehlender Mobilfunkabdeckung ("Funkloch"), wird die erzeugte Statusinformation in dem Speicher 12 des Mautgeräts 10 gespeichert und zu einem späteren Zeitpunkt (wenn die Verbindung wiederhergestellt ist) an die Zentrale 30 übermittelt.

Wenn das Kraftfahrzeug die Kontrolleinrichtung 20 passiert, wird mittels der Erfassungseinheit 24 der Kontrolleinrichtung 20 die Fahrzeugkennzeichnung des Kraftfahrzeugs erfasst (Schritt 120). Die Erfassungseinheit 24 kann als Kamera ausgebildet sein. Mit der Kamera kann eine Vorderseite des Kraftfahrzeugs fotografiert werden. Aus dem Foto wird das Kennzeichen ermittelt und anschließend mittels OCR unter Verwendung des Prozessors 21 das Kennzeichen des Kraftfahrzeugs bestimmt.

Zu der erfassten Fahrzeugkennzeichnung wird eine Abfrage nach einer aktuellen Statusinformation in der Zentrale 30 ausgeführt (Schritt 130). Die aktuelle Statusinformation ist die zuletzt von dem Mautgerät 10 an die Zentrale 30 übermittelte Statusinformation, also insbesondere der letzte Stand der Erhebungsbereitschaft des Mautgeräts, welcher in der Zentrale 30 vorliegt.

Schließlich wird die Erhebungsbereitschaft aus der aktuellen Statusinformation ausgewertet (Schritt 140). Hiermit wird bestimmt, ob das Mautgerät am automatischen Mautsystem teilnimmt.

Eine weitere Ausführungsform eines Verfahrens zur automatischen Kontrolle in einem Mautsystem ist in Fig. 3 dargestellt.

In dem Mautgerät 10 wird mittels des Prozessors 11 in regelmäßigen Abständen eine Statusinformation erzeugt (Schritt 100). Die Statusinformation wird von dem Mautgerät 10 mittels ihrer Kommunikationseinheit 13 an die Kommunikationseinheit 33 der Zentrale 30 übermittelt (Schritt 110). Wenn das Kraftfahrzeug die Kontrolleinrichtung 20 passiert, wird mittels der Erfassungseinheit 24 der Kontrolleinrichtung 20 die Fahrzeugkennzeichnung des Kraftfahrzeugs erfasst (Schritt 120).

Die Kontrolleinrichtung 20 sendet mit ihrer Kommunikationseinheit 23 eine Abfrage nach einer aktuellen Statusinformation zu der erfassten Fahrzeugkennzeichnung an die Zentrale 30 (Schritt 131). In der Zentrale 30 wird mittels des Prozessors 31 im Speicher 32 die aktuelle Statusinformation zu der Fahrzeugkennzeichnung ermittelt und anschließend mittels der Kommunikationseinheit 33 an die Kontrolleinrichtung 20 übersandt (Schritt 132).

Die Kontrolleinrichtung 20 wertet mittels ihres Prozessors 21 die aktuelle Statusinformation aus und bestimmt die Erhebungsbereitschaft des Mautgeräts 10 (Schritt 140).

Anschließend erzeugt die Kontrolleinrichtung 20 ein Auswertesignal, welches das Ergebnis der Auswertung angibt (Schritt 150). Bei einer positiven Erhebungsbereitschaft wird mittels des Auswertesignals die zuvor erfasste Fahrzeugkennzeichnung in der Kontrolleinrichtung 20 gelöscht. Bei einer negativen Erhebungsbereitschaft wird mit dem Auswertesignal ein Verdachtsfall in der Zentrale 30 erzeugt und/oder eine manuelle Kontrolle des Kraftfahrzeugs mittels eines Kontrollfahrzeugs angefordert.

Fig. 4 zeigt eine weitere Ausführungsform eines Verfahrens zur automatischen Kontrolle in einem Mautsystem.

In dem Mautgerät 10 wird mittels des Prozessors 11 in regelmäßigen Abständen eine Statusinformation erzeugt (Schritt 100). Die Statusinformation umfasst zusätzlich zu der Erhebungsbereitschaft des Mautgeräts 10 und der Fahrzeugkennzeichnung eine Statuspositionsinformation in Form von GNSS-Koordinaten, die angibt, wo die Statusinformation erzeugt wurde. Die Statuspositionsinformation umfasst einen Längengrad und einen Breitengrad. Ergänzend kann die Statuspositionsinformation optional eine Richtung, eine Geschwindigkeit, die Anzahl der GNSS-Satelliten, von denen Signale erfasst werden, und einen HDOP-Wert umfassen.

Die Statusinformation wird von dem Mautgerät 10 mittels ihrer Kommunikationseinheit 13 an die Kommunikationseinheit 33 der Zentrale 30 übermittelt (Schritt 110).

Wenn das Kraftfahrzeug die Kontrolleinrichtung 20 passiert, wird mittels der Erfassungseinheit 24 der Kontrolleinrichtung 20 die Fahrzeugkennzeichnung des Kraftfahrzeugs erfasst (Schritt 120).

Zu der erfassten Fahrzeugkennzeichnung wird eine Abfrage nach einer aktuellen Statusinformation in der Zentrale 30 ausgeführt (Schritt 130). Die Abfrage nach der aktuellen Statusinformation kann von der Kontrolleinrichtung 20 an die Zentrale 30 gesendet werden (analog zu Schritt 131 in Fig. 3). In der Zentrale 30 kann die aktuelle Statusinformation zu der Fahrzeugkennzeichnung ermittelt werden und anschließend an die Kontrolleinrichtung 20 übersandt werden (analog zu Schritt 132 in Fig. 3).

Die Kontrolleinrichtung 20 wertet mittels ihres Prozessors 21 die aktuelle Statusinformation aus und bestimmt die Erhebungsbereitschaft des Mautgeräts 10 (Schritt 140). Zusätzlich vergleicht die Kontrollrichtung 20 die Statuspositionsinformation aus der aktuellen Statusinformation (aktuelle Statuspositionsinformation) mit der Position der Kontrolleinrichtung 20, welche ebenfalls als GNSS-Koordinaten (Längengrad und Breitengrad) vorliegen (Schritt 141). Die Kontrolleinrichtung 20 berechnet den Abstand zwischen dem Mautgerät gemäß der aktuellen Statuspositionsinformation und der Kontrolleinrichtung. Wenn der Abstand kleiner als ein vorgegebener Kontrollabstand ist, wird davon ausgegangen, dass sich das Mautgerät in oder an dem kontrollierten Kraftfahrzeug befindet.

Schließlich erzeugt die Kontrolleinrichtung 20 ein Auswertesignal, welches das Ergebnis der Kontrolle angibt (Schritt 150). Wenn die Erhebungsbereitschaft positiv ist und der Abstand des Mautgeräts zur Kontrolleinrichtung kleiner als der Kontrollabstand ist, ist das Ergebnis der Kontrolle positiv. Wenn die Erhebungsbereitschaft negativ ist oder der Abstand des Mautgeräts zur Kontrolleinrichtung gleich oder größer als der Kontrollabstand ist, ist das Ergebnis der Kontrolle negativ.

Fig. 5 zeigt eine weitere Ausführungsform eines Verfahrens zur automatischen Kontrolle in einem Mautsystem.

In dem Mautgerät 10 wird mittels des Prozessors 11 in regelmäßigen Abständen eine Statusinformation erzeugt (Schritt 100). Die Statusinformation umfasst zusätzlich zu der Erhebungsbereitschaft des Mautgeräts 10 und der Fahrzeugkennzeichnung wenigstens eine Fahrzeugeigenschaft des dem Mautgerät 10 zugeordneten Kraftfahrzeugs. Die wenigstens eine Fahrzeugeigenschaft ist ausgewählt aus den Elementen der folgenden Gruppe: zulässiges Gesamtgewicht des Kraftfahrzeugs, Achszahl des Kraftfahrzeugs, Schadstoffklasse des Kraftfahrzeugs, Antriebsart des Kraftfahrzeugs und eine Kombination der vorgenannten Elemente. Die wenigstens eine Fahrzeugeigenschaft ist vor Beginn der Fahrt anzugeben, beispielsweise mittels einer Nutzereingabe am Mautgerät. Bei einer Änderung der Angaben zu der wenigstens einen Fahrzeugeigenschaft wird der Zeitpunkt der Änderung ebenfalls in den Statusinformationen dokumentiert.

Die Statusinformation wird von dem Mautgerät 10 mittels ihrer Kommunikationseinheit 13 an die Kommunikationseinheit 33 der Zentrale 30 übermittelt (Schritt 110).

Wenn das Kraftfahrzeug die Kontrolleinrichtung 20 passiert, wird mittels der Erfassungseinheit 24 der Kontrolleinrichtung 20 die Fahrzeugkennzeichnung des Kraftfahrzeugs erfasst (Schritt 120). Des Weiteren wird mit einem Sensor der Kontrolleinrichtung 20 wenigstens eine Fahrzeugeigenschaft des Kraftfahrzeugs erfasst (Schritt 125). Der Sensor kann in die Kontrolleinrichtung 20 integriert sein oder mit dieser gekoppelt sein. Der Sensor kann beispielsweise als Kamera ausgeführt sein. Es ist ebenfalls möglich, dass die Erfassungseinheit 24 (z. B. eine Kamera) als Sensor zum Erfassen wenigstens einer Fahrzeugeigenschaft verwendet wird.

Zu der erfassten Fahrzeugkennzeichnung wird eine Abfrage nach einer aktuellen Statusinformation in der Zentrale 30 ausgeführt (Schritt 130). Die Abfrage nach der aktuellen Statusinformation kann von der Kontrolleinrichtung 20 an die Zentrale 30 gesendet werden (analog zu Schritt 131 in Fig. 3). In der Zentrale 30 kann die aktuelle Statusinformation zu der Fahrzeugkennzeichnung ermittelt werden und anschließend an die Kontrolleinrichtung 20 übersandt werden (analog zu Schritt 132 in Fig. 3).

Die Kontrolleinrichtung 20 wertet mittels ihres Prozessors 21 die aktuelle Statusinformation aus und bestimmt die Erhebungsbereitschaft des Mautgeräts 10 (Schritt 140). Zusätzlich vergleicht die Kontrollrichtung 20 die erfasste wenigstens eine Fahrzeugeigenschaft mit den Angaben zu der wenigsten einen Fahrzeugeigenschaft in der aktuellen Statusinformation (Schritt 145). Die Kontrolle ist positiv, wenn die Erhebungsbereitschaft gegeben ist und die Angaben zu der wenigstens einen Fahrzeugeigenschaft mit der erfassten wenigstens einen Fahrzeugeigenschaft übereinstimmen. Anderenfalls ist die Kontrolle negativ. Anschließend erzeugt die Kontrolleinrichtung 20 ein Auswertesignal, welches das Ergebnis der Auswertung angibt (Schritt 150).

Eine weitere Ausführungsform für ein Verfahren zur automatischen Kontrolle in einem Mautsystem ist in Fig. 6 dargestellt.

In dem Mautgerät 10 wird mittels des Prozessors 11 in regelmäßigen Abständen eine Statusinformation erzeugt (Schritt 100). Die Statusinformation umfasst einen Zeitstempel, wobei der Zeitstempel angibt, zu welchem Zeitpunkt die Statusinformation erzeugt wurde. Die Statusinformation wird zusammen mit ihrem Zeitstempel von dem Mautgerät 10 mittels dessen Kommunikationseinheit 13 an die Kommunikationseinheit 33 der Zentrale 30 übermittelt (Schritt 110). Wenn das Kraftfahrzeug die Kontrolleinrichtung 20 passiert, wird mittels der Erfassungseinheit 24 der Kontrolleinrichtung 20 die Fahrzeugkennzeichnung des Kraftfahrzeugs erfasst (Schritt 120). Das Erfassen der Fahrzeugkennzeichnung bestimmt einen Kontrollzeitpunkt.

Die Kontrolleinrichtung 20 sendet mit ihrer Kommunikationseinheit 23 eine Abfrage nach einer aktuellen Statusinformation zu der erfassten Fahrzeugkennzeichnung an die Zentrale 30 (Schritt 131). In der Zentrale 30 wird mittels des Prozessors 31 im Speicher 32 die aktuelle Statusinformation zu der Fahrzeugkennzeichnung ermittelt und anschließend mittels der Kommunikationseinheit 33 an die Kontrolleinrichtung 20 übersandt (Schritt 132). Die Kontrolleinrichtung 20 wertet mittels ihres Prozessors 21 die aktuelle Statusinformation aus und bestimmt die Erhebungsbereitschaft des Mautgeräts 10 (Schritt 140). In dieser Ausführungsform führt diese Auswertung zu einem vorläufigen Kontrollergebnis für die Erhebungsbereitschaft. Wenn das vorläufige Kontrollergebnis negativ ist, kann ein vorläufiges Auswertesignal in Form eines Ausleitsignals erzeugt und an ein Kontrollfahrzeug übermittelt werden (Schritt 150). In diesem Fall kann eine manuelle Kontrolle des Kraftfahrzeugs durchgeführt werden.

Nach Ablauf einer vorbestimmten Zeitdauer, beispielsweise 2 Minuten, sendet die Kontrolleinrichtung 20 mit ihrer Kommunikationseinheit 23 eine weitere Abfrage nach neuen Statusinformation(en) zu der erfassten Fahrzeugkennzeichnung an die Zentrale 30 (Schritt 133).

In der Zentrale 30 wird mittels des Prozessors 31 im Speicher 32 nach neuen Statusinformation(en) zu der Fahrzeugkennzeichnung gesucht und, falls vorhanden, anschließend mittels der Kommunikationseinheit 33 an die Kontrolleinrichtung 20 übersandt (Schritt 134). Die Kontrolleinrichtung 20 wertet mittels ihres Prozessors 21 die neue(n) Statusinformation(en) aus und bestimmt die finale Erhebungsbereitschaft des Mautgeräts 10 (Schritt 160). Wenn ein finales Kontrollergebnis vorliegt, erzeugt die Kontrolleinrichtung 20 ein finales Auswertesignal, welches das finale Ergebnis der Auswertung angibt (Schritt 170).

Die Auswertung der neuen Statusinformation(en) kann zu einem der folgenden Ergebnisse führen:
a) Es liegt wenigsten eine neue Statusinformation vor, wobei der Zeitstempel aller neuen Statusinformationen nach dem Kontrollzeitpunkt liegen. In diesem Fall ergibt die (zuvor erfolgte) Auswertung der aktuellen Statusinformation das finale Kontrollergebnis. Dieses Szenario ist der Regelfall, wenn die Verbindung zwischen dem Mautgerät 10 und der Zentrale 30 dauerhaft besteht und die Statusinformationen jeweils direkt nach dem Erzeugen an die Zentrale 30 versendet werden.
b) Es liegt wenigsten eine neue Statusinformation vor, wobei der Zeitstempel wenigsten einer der neuen Statusinformationen nach dem Kontrollzeitpunkt liegt. Es wird derjenige Zeitstempel ermittelt, der als letzter Zeitstempel vor dem Kontrollzeitpunkt liegt. Die zu dem letzten Zeitstempel gehörige neue Statusinformation wird ausgewertet und ergibt das finale Kontrollergebnis.
c) Es liegt wenigsten eine neue Statusinformation vor, wobei die Zeitstempel aller neuen Statusinformationen vor dem Kontrollzeitpunkt liegen.
d) Es liegen keine neuen Statusinformationen vor.

In den Fällen c) und d) sollte die Abfrage (also Schritte 133 und 134) zu einem späteren Zeitpunkt wiederholt werden und entsprechend des vorliegenden Auswerteschemas ausgewertet werden, bis ein finales Kontrollergebnis ermittelt wird (in Fig. 6 durch die gestrichelte Linie dargestellt).

Die möglichen Auswirkungen einer mehrfachen Abfrage von Statusinformationen werden im Folgenden anhand von zwei Beispielen erläutert.

Im ersten Beispiel ist ein Kraftfahrzeug mit einem zugeordneten Mautgerät unterwegs. Bei Fahrtbeginn und im weiteren Verlauf der Fahrt ist das Mautgerät erhebungsbereit und zeichnet jede Sekunde die Position des Kraftfahrzeugs auf. Die Statusinformationen mit der positiven Erhebungsbereitschaft werden in regelmäßigen Abständen (hier alle 30 Sekunden) an die Zentrale übermittelt. Um 12:00:45 Uhr empfängt die Zentrale eine Statusinformation, welche die positive Erhebungsbereitschaft umfasst.

Um 12:00:50 Uhr ist der Empfang von GNSS-Signalen gestört, die Positionen des Kraftfahrzeugs können daher nicht mehr aufgezeichnet werden. Zeitgleich bricht die Kommunikationsverbindung mit der Zentrale ab, das Kraftfahrzeug befindet sich in einem "Funkloch". Das Mautgerät ist nicht mehr positionsbestimmungsfähig und damit nicht erhebungsbereit. Dieser Zustand wird mit dem Nutzer auf dem Mautgerät anzeigt. Das Mautgerät versucht um 12:00:51 Uhr eine außerplanmäßige Statusinformation, welche den Verlust der Erhebungsbereitschaft anzeigt, an die Zentrale zu übersenden. Da keine Kommunikationsverbindung besteht, erreicht die außerplanmäßige Statusinformation die Zentrale nicht.

Um 12:00:58 Uhr erreicht das Kraftfahrzeug eine Kontrolleinrichtung. Die Kontrolleinrichtung erfasst das Kennzeichen des Kraftfahrzeugs und sendet eine Anfrage an die Zentrale. Die in der Zentrale aktuell vorliegende Statusinformation mit Zeitstempel 12:00:45 Uhr zeigt eine positive Erhebungsbereitschaft an. Diese Statusinformation wird von der Zentrale an die Kontrolleinrichtung übermittelt. Das von der Kontrolleinrichtung bestimmte vorläufige Kontrollergebnis ist also positiv.

Kurz darauf verlässt das Kraftfahrzeug das Funkloch. Um 12:01:00 Uhr kann die außerplanmäßige Statusinformation an die Zentrale übermittelt werden. Um 12:01:15 Uhr und um 12:01:45 Uhr werden (reguläre) Statusinformationen mit der negativen Erhebungsbereitschaft an die Zentrale gesendet. Um 12:01:58 Uhr erfolgt von der Kontrolleinrichtung eine zweite Abfrage zu dem Kennzeichen des Kraftfahrzeugs an die Zentrale. Die Zentrale kann nun die außerplanmäßige Statusinformation, welche die letzte Statusinformation vor der Kontrolle ist, an die Kontrollstelle übermitteln. Die Auswertung in der Kontrolleinrichtung ergibt, dass mit Zeitstempel 12:00:50 Uhr eine negative Erhebungsbereitschaft vorlag. Das endgültige Kontrollergebnis ist also negativ. Es wird in der Zentrale ein Verdachtsfall erzeugt, um eine weitere Bearbeitung des Falles in Gang zu setzen.

In einem zweiten Beispiel ist ein Kraftfahrzeug wiederum mit einem zugeordneten Mautgerät unterwegs. Bei Fahrtbeginn und im weiteren Verlauf der Fahrt ist das Mautgerät erhebungsbereit und zeichnet jede Sekunde die Position des Kraftfahrzeugs auf. Die Statusinformationen mit der positiven Erhebungsbereitschaft werden in regelmäßigen Abständen (alle 30 Sekunden) an die Zentrale übermittelt. Um 12:00:45 Uhr empfängt die Zentrale eine Statusinformation, welche die positive Erhebungsbereitschaft umfasst.

Um 12:00:50 Uhr ist der Empfang von GNSS Signalen gestört, die Positionen des Kraftfahrzeugs können daher nicht mehr aufgezeichnet werden. Das Mautgerät ist nicht mehr positionsbestimmungsfähig und damit nicht erhebungsbereit. Dieser Zustand wird mit dem Nutzer auf dem Mautgerät anzeigt. Das Mautgerät versendet um 12:00:51 Uhr eine außerplanmäßige Statusinformation, welche den Verlust der Erhebungsbereitschaft anzeigt, an die Zentrale. Kurz darauf, um 12:00:54 Uhr, ist der Empfang der GNSS Signale wieder gegeben und das Mautgerät ist wieder erhebungsbereit. Das Kraftfahrzeug befindet sich nun jedoch in einem Funkloch und das Mautgerät hat keine Kommunikationsverbindung zu der Zentrale. Der Versuch, um 12:00:55 Uhr eine zweite außerplanmäßige Statusinformation mit positiver Erhebungsbereitschaft an die Zentrale zu übermitteln, schlägt daher fehl.

Um 12:00:58 Uhr erreicht das Kraftfahrzeug eine Kontrolleinrichtung. Die Kontrolleinrichtung erfasst das Kennzeichen des Kraftfahrzeugs und sendet eine Anfrage an die Zentrale. Die in der Zentrale aktuell vorliegende Statusinformation ist die außerplanmäßige Statusinformation mit Zeitstempel 12:00:51 Uhr und zeigt eine negative Erhebungsbereitschaft an. Diese Statusinformation wird von der Zentrale an die Kontrolleinrichtung übermittelt. Das von der Kontrolleinrichtung bestimmte vorläufige Kontrollergebnis ist also negativ.

Kurz darauf verlässt das Kraftfahrzeug das Funkloch. Um 12:01:00 Uhr kann die zweite außerplanmäßige Statusinformation an die Zentrale übermittelt werden. Um 12:01:15 Uhr und um 12:01:45 Uhr werden (reguläre) Statusinformationen mit der positiven Erhebungsbereitschaft an die Zentrale gesendet. Um 12:01:58 Uhr erfolgt von der Kontrolleinrichtung eine zweite Abfrage zu dem Kennzeichen des Kraftfahrzeugs an die Zentrale. Die Zentrale kann nun die zweite außerplanmäßige Statusinformation, welche die letzte Statusinformation vor der Kontrolle ist, an die Kontrollstelle übermitteln. Die Auswertung in der Kontrolleinrichtung ergibt, dass mit Zeitstempel 12:00:54 Uhr eine positive Erhebungsbereitschaft vorlag.

Das endgültige Kontrollergebnis ist also positiv. Daraufhin werden die in der Kontrolleinrichtung und in der Zentrale vorliegenden Kontrolldaten, also die bis dahin übermittelten Statusinformationen und das Kennzeichen des Kraftfahrzeugs, gelöscht.

Die in den Figuren 4 bis 6 dargestellten Ausführungsformen (Abgleich der Positionen, Kontrolle der Fahrzeugeigenschaften und mehrfache Abfrage der Statusinformationen) können miteinander kombiniert werden, um die Menge der für die Kontrolle verfügbaren Informationen zu erhöhen und somit eine umfangreichere Auswertung zu ermöglichen.

Es wird darauf hingewiesen, dass "umfassend" und "aufweisend" keine anderen Elemente oder Schritte ausschließt und dass die Verwendung von "eine" oder "ein" keine Vielzahl ausschließt. Bezugszeichen in den Ansprüchen sind nicht als Einschränkungen anzusehen.

Die in der Beschreibung, den Ansprüchen und den Figuren offenbarten Merkmale können für die Verwirklichung von Ausführungsformen sowohl einzeln als auch in beliebiger Kombination miteinander relevant sein.

## Patentansprüche

1. Computerimplementiertes Verfahren zur automatischen Kontrolle in einem Mautsystem, wobei das Verfahren folgende Schritte umfasst:
- in regelmäßigen Zeitabständen Erzeugen einer Statusinformation in einem Mautgerät, wobei die Statusinformation eine Erhebungsbereitschaft des Mautgeräts und eine Fahrzeugkennzeichnung eines dem Mautgerät zugeordneten Kraftfahrzeugs umfasst,
- Übermitteln der Statusinformation von dem Mautgerät an eine zentrale Datenverarbeitungseinrichtung,
- Erfassen einer Fahrzeugkennzeichnung eines zu kontrollierenden Kraftfahrzeugs an einer Kontrolleinrichtung,
- Abfragen einer aktuellen Statusinformation zu der erfassten Fahrzeugkennzeichnung in der zentralen Datenverarbeitungseinrichtung, wobei die aktuelle Statusinformation die zuletzt von dem Mautgerät an die zentrale Datenverarbeitungseinrichtung übermittelte Statusinformation ist, und
- Auswerten der aktuellen Statusinformation, um die aktuelle Erhebungsbereitschaft zu bestimmen, wobei ein Kontrollergebnis positiv ist, wenn die aktuelle Erhebungsbereitschaft positiv ist.

2. Verfahren nach Anspruch 1, weiter umfassend Ausgeben eines Auswertesignals welches das Kontrollergebnis angibt.

3. Verfahren nach Anspruch 1 oder 2, wobei die Erhebungsbereitschaft des Mautgeräts wenigstens einen der folgenden Zustände umfasst:
- das Mautgerät ist positionsbestimmungsfähig,
- das Mautgerät ist datenübermittlungsfähig,
- das Mautgerät weist eine ausreichende Energieversorgung auf, und
- das Mautgerät ist mitteilungsfähig.

4. Verfahren nach einem der Ansprüche 1 bis 3, wobei die erzeugte Statusinformation direkt nach dem Erzeugen von dem Mautgerät an eine zentrale Datenverarbeitungseinrichtung übermittelt wird.

5. Verfahren nach einem der Ansprüche 1 bis 3, wobei, wenn festgestellt wird, dass ein Übermitteln der erzeugten Statusinformation an die Zentrale nicht möglich ist, die in den regelmäßigen Zeitabständen erzeugten Statusinformationen im Mautgerät gespeichert werden und die gespeicherten Statusinformationen an die zentrale Datenverarbeitungseinrichtung übermittelt werden, sobald zu einem späteren Zeitpunkt eine Verbindung von dem Mautgerät zu der zentralen Datenverarbeitungseinrichtung hergestellt wird.

6. Verfahren nach einem der vorangehenden Ansprüche, wobei die erzeugten Statusinformationen jeweils einen Zeitstempel umfassen, wobei der Zeitstempel angibt, zu welchem Zeitpunkt die jeweilige Statusinformation erzeugt wurde und wobei das Erfassen der Fahrzeugkennzeichnung an der Kontrolleinrichtung einen Kontrollzeitpunkt bestimmt.

7. Verfahren nach Anspruch 6, wobei geprüft wird, ob sich das Mautgerät zum Kontrollzeitpunkt in der Nähe des dem Mautgerät zugeordneten Kraftfahrzeugs befindet, insbesondere ob sich das Mautgerät in dem zugeordneten Kraftfahrzeug oder an dem zugeordneten Kraftfahrzeug befindet.

8. Verfahren nach einem der vorangehenden Ansprüche, wobei die erzeugten Statusinformationen jeweils eine Statuspositionsinformation umfassen, wobei die Statuspositionsinformation angibt, an welcher Position sich das Mautgerät beim Erzeugen der Statusinformation befindet.

9. Verfahren nach Anspruch 8, wobei die aktuelle Statusinformation ausgewertet wird, um eine aktuelle Positionsinformation zu bestimmen, und wobei die aktuelle Positionsinformation mit einer Position der Kontrolleinrichtung verglichen wird, wobei
- das Kontrollergebnis positiv ist, wenn die Erhebungsbereitschaft positiv ist und ein Abstand zwischen der aktuellen Positionsinformation des Mautgeräts und der Position der Kontrolleinrichtung kleiner als ein vorgegebener Kontrollabstand ist,
- das Kontrollergebnis negativ ist, wenn die Erhebungsbereitschaft positiv ist, jedoch der Abstand zwischen der aktuellen Positionsinformation des Mautgeräts und der Position der Kontrolleinrichtung gleich oder größer als ein vorgegebener Kontrollabstand ist, oder
- das Kontrollergebnis negativ ist, wenn die Erhebungsbereitschaft negativ ist.

10. Verfahren nach einem der vorangehenden Ansprüche, wobei die Statusinformationen wenigstens eine Fahrzeugeigenschaft des dem Mautgerät zugeordneten Kraftfahrzeugs umfassen, wobei an der Kontrolleinrichtung die wenigstens eine Fahrzeugeigenschaft des zu kontrollierendes Fahrzeugs erfasst wird und wobei die wenigstens eine erfasste Fahrzeugeigenschaft mit der wenigstens einen Fahrzeugeigenschaft aus der Statusinformation verglichen wird.

11. Verfahren nach Anspruch 10, wobei die wenigstens eine Fahrzeugeigenschaft ausgewählt ist aus den Elementen der folgenden Gruppe: zulässiges Gesamtgewicht, Achszahl, Schadstoffklasse, Antriebsart und eine Kombination der vorgenannten Elemente.

12. Verfahren nach einem der vorangehenden Ansprüche, soweit auf Anspruch 6 rückbezogen, wobei nach Ablauf einer Zeitdauer nach dem Kontrollzeitpunkt eine weitere Abfrage nach einer oder mehreren neuen Statusinformationen zu der erfassten Fahrzeugkennzeichnung durchgeführt wird und eine Auswertung der neuen Statusinformation(en) erfolgt, wobei die Auswertung der neuen Statusinformation(en) zu einem der folgenden Ergebnisse führt:
a) es liegt wenigsten eine neue Statusinformation vor, wobei der Zeitstempel aller neuen Statusinformationen nach dem Kontrollzeitpunkt liegen, wobei in diesem Fall die Auswertung der aktuellen Statusinformation ein finales Kontrollergebnis angibt;
b) es liegt wenigsten eine neue Statusinformation vor, wobei der Zeitstempel wenigsten einer der neuen Statusinformationen nach dem Kontrollzeitpunkt liegt, wobei derjenige Zeitstempel ermittelt wird, der als letzter Zeitstempel vor dem Kontrollzeitpunkt liegt und wobei die zu dem letzten Zeitstempel vor dem Kontrollzeitpunkt gehörige neue Statusinformation ausgewertet wird, um eine neue Erhebungsbereitschaft zu bestimmen und wobei die neue Erhebungsbereitschaft das finale Kontrollergebnis ergibt;
c) es liegt wenigsten eine neue Statusinformation vor, wobei der Zeitstempel aller neuen Statusinformationen vor dem Kontrollzeitpunkt liegen; oder
d) es liegen keine neuen Statusinformationen vor.

13. Verfahren nach Anspruch 12, weiter umfassend: Ausgeben eines finalen Auswertesignals welches das finale Kontrollergebnis angibt.

14. System zur automatischen Kontrolle in einem Mautsystem, wobei das System eine zentrale Datenverarbeitungseinrichtung, eine Kontrolleinrichtung und ein Mautgerät umfasst, wobei das Mautgerät einem Kraftfahrzeug zugeordnet ist, und wobei das System eingerichtet ist, ein Verfahren mit den Merkmalen nach einem der vorangehenden Ansprüchen auszuführen.

15. System nach Anspruch 14, wobei das Mautgerät als Telematik-Plattform des dem Mautgerät zugeordneten Fahrzeugs ausgebildet ist oder wobei das Mautgerät als mobiles Endgerät ausgebildet ist.

## Geänderte Patentansprüche

### Geänderte Patentansprüche gemäss Regel 137(2) EPÜ.

1. Computerimplementiertes Verfahren zur automatischen Kontrolle in einem Mautsystem, wobei das Verfahren folgende Schritte umfasst:
- in regelmäßigen Zeitabständen Erzeugen einer Statusinformation (100) in einem Mautgerät (10), wobei die Statusinformation eine Erhebungsbereitschaft des Mautgeräts (10) und eine Fahrzeugkennzeichnung eines dem Mautgerät (10) zugeordneten Kraftfahrzeugs umfasst,
- Übermitteln der Statusinformation (110) von dem Mautgerät (10) an eine zentrale Datenverarbeitungseinrichtung (30),
- optisches Erfassen einer Fahrzeugkennzeichnung (120) eines zu kontrollierenden Kraftfahrzeugs an einer Kontrolleinrichtung (20),
- Abfragen einer aktuellen Statusinformation (130) zu der erfassten Fahrzeugkennzeichnung in der zentralen Datenverarbeitungseinrichtung (30), wobei die aktuelle Statusinformation die zuletzt von dem Mautgerät (10) an die zentrale Datenverarbeitungseinrichtung (30) übermittelte Statusinformation ist, und
- Auswerten der aktuellen Statusinformation (140), um die aktuelle Erhebungsbereitschaft zu bestimmen, wobei ein Kontrollergebnis positiv ist, wenn die aktuelle Erhebungsbereitschaft positiv ist.

2. Verfahren nach Anspruch 1, weiter umfassend Ausgeben eines Auswertesignals (150), welches das Kontrollergebnis angibt.

3. Verfahren nach Anspruch 1 oder 2, wobei die Erhebungsbereitschaft des Mautgeräts (10) wenigstens einen der folgenden Zustände umfasst:
- das Mautgerät (10) ist positionsbestimmungsfähig,
- das Mautgerät (10) ist datenübermittlungsfähig,
- das Mautgerät (10) weist eine ausreichende Energieversorgung auf, und
- das Mautgerät (10) ist mitteilungsfähig.

4. Verfahren nach einem der Ansprüche 1 bis 3, wobei die erzeugte Statusinformation direkt nach dem Erzeugen von dem Mautgerät (10) an die zentrale Datenverarbeitungseinrichtung (30) übermittelt wird.

5. Verfahren nach einem der Ansprüche 1 bis 3, wobei, wenn festgestellt wird, dass ein Übermitteln der erzeugten Statusinformation an die zentrale Datenverarbeitungseinrichtung (30) nicht möglich ist, die in den regelmäßigen Zeitabständen erzeugten Statusinformationen im Mautgerät (10) gespeichert werden und die gespeicherten Statusinformationen an die zentrale Datenverarbeitungseinrichtung (30) übermittelt werden, sobald zu einem späteren Zeitpunkt eine Verbindung von dem Mautgerät (10) zu der zentralen Datenverarbeitungseinrichtung (30) hergestellt wird.

6. Verfahren nach einem der vorangehenden Ansprüche, wobei die erzeugten Statusinformationen jeweils einen Zeitstempel umfassen, wobei der Zeitstempel angibt, zu welchem Zeitpunkt die jeweilige Statusinformation erzeugt wurde und wobei das Erfassen der Fahrzeugkennzeichnung (120) an der Kontrolleinrichtung (20) einen Kontrollzeitpunkt bestimmt.

7. Verfahren nach Anspruch 6, wobei geprüft wird, ob sich das Mautgerät (10) zum Kontrollzeitpunkt in der Nähe des dem Mautgerät (10) zugeordneten Kraftfahrzeugs befindet, insbesondere ob sich das Mautgerät (10) in dem zugeordneten Kraftfahrzeug oder an dem zugeordneten Kraftfahrzeug befindet.

8. Verfahren nach einem der vorangehenden Ansprüche, wobei die erzeugten Statusinformationen jeweils eine Statuspositionsinformation umfassen, wobei die Statuspositionsinformation angibt, an welcher Position sich das Mautgerät (10) beim Erzeugen der Statusinformation (100) befindet.

9. Verfahren nach Anspruch 8, wobei die aktuelle Statusinformation ausgewertet wird, um eine aktuelle Positionsinformation zu bestimmen, und wobei die aktuelle Positionsinformation mit einer Position der Kontrolleinrichtung (20) verglichen wird, wobei
- das Kontrollergebnis positiv ist, wenn die Erhebungsbereitschaft positiv ist und ein Abstand zwischen der aktuellen Positionsinformation des Mautgeräts (10) und der Position der Kontrolleinrichtung (20) kleiner als ein vorgegebener Kontrollabstand ist,
- das Kontrollergebnis negativ ist, wenn die Erhebungsbereitschaft positiv ist, jedoch der Abstand zwischen der aktuellen Positionsinformation des Mautgeräts (10) und der Position der Kontrolleinrichtung (20) gleich oder größer als ein vorgegebener Kontrollabstand ist, oder
- das Kontrollergebnis negativ ist, wenn die Erhebungsbereitschaft negativ ist.

10. Verfahren nach einem der vorangehenden Ansprüche, wobei die Statusinformationen wenigstens eine Fahrzeugeigenschaft des dem Mautgerät (10) zugeordneten Kraftfahrzeugs umfassen, wobei an der Kontrolleinrichtung (20) die wenigstens eine Fahrzeugeigenschaft des zu kontrollierendes Fahrzeugs erfasst wird (125) und wobei die wenigstens eine erfasste Fahrzeugeigenschaft mit der wenigstens einen Fahrzeugeigenschaft aus der Statusinformation verglichen wird (145).

11. Verfahren nach Anspruch 10, wobei die wenigstens eine Fahrzeugeigenschaft ausgewählt ist aus den Elementen der folgenden Gruppe: zulässiges Gesamtgewicht, Achszahl, Schadstoffklasse, Antriebsart und eine Kombination der vorgenannten Elemente.

12. Verfahren nach einem der vorangehenden Ansprüche, soweit auf Anspruch 6 rückbezogen, wobei nach Ablauf einer Zeitdauer nach dem Kontrollzeitpunkt eine weitere Abfrage nach einer oder mehreren neuen Statusinformationen zu der erfassten Fahrzeugkennzeichnung durchgeführt wird (133) und eine Auswertung der neuen Statusinformation(en) erfolgt, wobei die Auswertung der neuen Statusinformation(en) zu einem der folgenden Ergebnisse führt:
a) es liegt wenigsten eine neue Statusinformation vor, wobei der Zeitstempel aller neuen Statusinformationen nach dem Kontrollzeitpunkt liegen, wobei in diesem Fall die Auswertung der aktuellen Statusinformation ein finales Kontrollergebnis angibt;
b) es liegt wenigsten eine neue Statusinformation vor, wobei der Zeitstempel wenigsten einer der neuen Statusinformationen nach dem Kontrollzeitpunkt liegt, wobei derjenige Zeitstempel ermittelt wird, der als letzter Zeitstempel vor dem Kontrollzeitpunkt liegt und wobei die zu dem letzten Zeitstempel vor dem Kontrollzeitpunkt gehörige neue Statusinformation ausgewertet wird, um eine neue Erhebungsbereitschaft zu bestimmen und wobei die neue Erhebungsbereitschaft das finale Kontrollergebnis ergibt;
c) es liegt wenigsten eine neue Statusinformation vor, wobei der Zeitstempel aller neuen Statusinformationen vor dem Kontrollzeitpunkt liegen; oder
d) es liegen keine neuen Statusinformationen vor,
wobei in den Fällen c) und d) die Abfrage zu einem späteren Zeitpunkt wiederholt wird und entsprechend des Auswerteschemas ausgewertet wird, bis ein finales Kontrollergebnis ermittelt wird.

13. Verfahren nach Anspruch 12, weiter umfassend: Ausgeben eines finalen Auswertesignals, welches das finale Kontrollergebnis angibt.

14. System zur automatischen Kontrolle in einem Mautsystem, wobei das System eine zentrale Datenverarbeitungseinrichtung (30), eine Kontrolleinrichtung (20) und ein Mautgerät (10) umfasst, wobei das Mautgerät (10) einem Kraftfahrzeug zugeordnet ist, und wobei das System eingerichtet ist, ein Verfahren mit den Merkmalen nach einem der vorangehenden Ansprüchen auszuführen.

15. System nach Anspruch 14, wobei das Mautgerät (10) als Telematik-Plattform des dem Mautgerät (10) zugeordneten Fahrzeugs ausgebildet ist oder wobei das Mautgerät (10) als mobiles Endgerät ausgebildet ist.
